# EUROPÄISCHE PATENTSCHRIFT

(11) **EP 2 306 884 B1**
(45) Veröffentlichungstag und Bekanntmachung des Hinweises auf die Patenterteilung: **13.02.2019**
(21) Anmeldenummer: 09769182.8
(22) Anmeldetag: 18.06.2009
(51) Int. Cl.: A47L 15/44

(54) **AUFNAHMEBEHÄLTER FÜR EINE REINIGER-KARTUSCHE SOWIE GESCHIRRSPÜLMASCHINE**
RECEIVING CONTAINER FOR A CLEANER CARTRIDGE AND DISHWASHER
RÉCIPIENT RÉCEPTEUR POUR CARTOUCHE DE NETTOYANT ET LAVE-VAISSELLE

(30) Priorität: 23.06.2008 DE 102008029427; 10.10.2008 DE 102008042758
(43) Veröffentlichungstag der Anmeldung: 13.04.2011
(73) Patentinhaber: BSH Hausgeräte GmbH, 81739 München (DE)
(72) Erfinder: JERG, Helmut, 89537 Giengen (DE); PAINTNER, Kai, 86477 Adelsried (DE)
(86) Internationale Anmeldenummer: PCT/EP2009/057615
(87) Internationale Veröffentlichungsnummer: WO 2009/156333

(56) Entgegenhaltungen:
- EP-A- 0 461 870
- WO-A-02/20893
- DE-A1-102006 043 976
- US-A- 6 138 693
- US-A1- 2005 045 672
- US-A1- 2005 126 608

## Beschreibung

Bei einer Geschirrspülmaschine wird bisher von einer Bedienperson für jeden Spülgang erneut ein pulverförmiger Reiniger separat in eine Dosierkammer in der Tür oder einer Wand des Innenbehälters des Geschirrspülers eingefüllt. Dabei wird gegebenenfalls in größeren Zeitabständen erst nach mehreren Spülgängen das Salz und Klarspüler in eigens vorgesehene, separate Dosierkammern nachgefüllt. Alternativ zu diesen losen, d.h. einzeln nachfüllbaren Spülwirkstoffen kann die Geschirrspülmaschine auch mit sogenannten "Reinigertabs" bzw. Reinigertabletten für einen nachfolgenden, gewünschten Spülgang bestückt werden. Diese "Reinigertabs" enthalten vorzugsweise mehrere Spülwirkstoffe, Klarspüler und gegebenenfalls Salz. Beide vorstehenden Befüllungsarten einer Geschirrspülmaschine mit verschiedenen Spülwirkstoffen bedingen, dass es für den Benutzer erforderlich ist, den jeweiligen Spülwirkstoff rechtzeitig für einen gewünschten Spülvorgang nachzufüllen und entsprechend zu dosieren. Darüber hinaus kann vom Benutzer leicht vergessen werden, einen einzelnen Spülwirkstoff rechtzeitig nachzukaufen. In der Praxis kann es also passieren, dass ein einzelner Spülwirkstoff ausgeht und vom Benutzer für einen gewünschten Spülvorgang nicht nachbefüllt werden kann, so dass kein einwandfreier Spülbetrieb des Geschirrspülers möglich ist.

Aus der DE 10 2006 043 976 A1 ist eine Kartusche zum Einsatz in einem Reinigungsmitteldosiersystem eines wasserführenden Haushaltsgeräts, insbesondere einer Haushalts-Geschirrspülmaschine, das wenigstens einen Reinigungsmittelspender mit einem Aufnahmeraum zur Aufnahme wenigstens einer Kartusche aufweist, bekannt, wobei die Kartusche getrennte Kammern zur Aufnahme wenigstens je eines Reinigungsmittels aufweist. Die Kartusche ist dabei wenigstens mit zumindest einem öffenbaren und zumindest einmal wieder verschließbaren Verschluss versehen.

Aus der US 2005/0045672 A1 ist ein Reinigungsmittelspender für eine Geschirrspülmaschine bekannt, welcher einen Behälter zur Aufnahme eines Reinigungsmittels aufweist. Eine dem Spülbehälter zugewandte Frontwand des Behälters ist mit einer Mehrzahl von Durchgangsschlitzen versehen. Durch die Durchgangsschlitze sollen während des Betriebs Wasserstrahlen, welche aus einem Sprüharm austreten, zumindest teilweise in den Behälter eindringen, um dort Reinigungsmittelrückstände auszuwaschen. Dazu sind die Durchgangsschlitze korrespondierend zu einer jeweiligen Einfallsrichtung der Wasserstrahlen ausgerichtet.

Der Erfindung liegt die Aufgabe zu Grunde, einen Weg aufzuzeigen, wie in einfacher Weise automatisiert flüssige Spülwirkstoffe in den Innenbehälter einer Geschirrspülmaschine weitgehend einwandfrei eingebracht werden können. Gemäß der Erfindung wird diese Aufgabe dadurch gelöst, dass ein Aufnahmebehälter in einer Geschirrspülmaschine mit einem Wannenteil und einem schwenkbaren Klappenteil zur Aufnahme einer Reiniger-Kartusche, die eine Vielzahl von Vorratskammern für flüssige Spülwirkstoffe aufweist, und mit einem Auslaufschlitz im Bodenbereich des Wannenteils zum Auslaufenlassen der flüssigen Spülwirkstoffe nach deren Zudosierung aus den Vorratskammern der Reiniger-Kartusche vorgesehen ist.

Durch einen derartigen Auslaufschlitz im Bodenbereich des Wannenteils des Aufnahmebehälters ist stets sichergestellt, dass die verschiedenen flüssigen Spülwirkstoffe aus dem Aufnahmebehälter herauslaufen können, wenn sie aus ihren Vorratskammern in der Reiniger-Kartusche selektiv freigegeben worden sind und aus diesen auf Grund ihrer Schwerkraft ausströmen. Durch den Auslaufschlitz im Bodenbereich des Wannenteils können die einzeln zugemessenen bzw. zudosierten flüssigen Spülwirkstoffe aus dem Aufnahmebehälter weitgehend frei in den Innenbehälter der Geschirrspülmaschine hineingelangen. Darüber hinaus ermöglicht der Auslaufschlitz, dass im laufenden Betrieb der Geschirrsspülmaschine ein Wasserstrahl aus mindestens einem Sprüharm und/oder einer sonstigen Sprühvorrichtung durch den Auslaufschlitz in das Innere des Aufnahmebehälters treffen kann und dort durch die Reiniger-Kartusche abgegebene flüssige Spülwirkstoffe weitgehend vollständig herauswaschen kann. Dadurch ist weitgehend vermieden, dass Reste der von der Reiniger-Kartusche abgegebenen flüssigen Spülwirkstoffe im Inneren des Aufnahmebehälters oder im Auslaufschlitz unaufgelöst verbleiben können, was ansonsten zu einem unerwünschten Verkleben der Auslassöffnungen der Vorratskammern der Reiniger-Kartusche führen könnte. Auf diese Weise kann der jeweilige flüssige Spülwirkstoff bzw. die jeweilige Reinigerkomponente, die aus der jeweiligen Vorratskammer der Reiniger-Kartusche vorzugsweise selektiv dosiert ausgegeben wird, weitgehend vollständig in den Innenbehälter der Geschirrspülmaschine eingebracht und dort mit Wasser zu einer gewünschten Spülflotttenzusammensetzung vermengt bzw. vermischt werden. Durch diese fein dosierte, automatische sowie insbesondere selektive Zumessung von einzelnen flüssigen Spülwirkstoffen aus einer Vielzahl von Vorratskammern einer Reiniger-Kartusche lässt sich die Zusammensetzung der Spülflotte in definierter Weise für den jeweiligen Spülvorgang einstellen. Insbesondere lässt sich in Abhängigkeit von Beladung und Verschmutzung von in den Innenbehälter der Geschirrspülmaschine eingebrachtem Spülgut zu spezifischen Zeitpunkten des Reinigungsvorgangs der jeweilige flüssige Spülwirkstoff bzw. Reinigerwirkstoff zu der Spülflotte spezifisch zugeben. Damit lässt sich ein gegenüber herkömmlichen Geschirrspülmitteln sichtbar verbessertes Reinigungsergebnis erzielen.

Dadurch, dass sich vom Aufnahmebehälter dessen Klappenteil wegschwenken lässt, lässt sich die Reiniger-Kartusche auf einfache und saubere Weise austauschen, ohne dass der Benutzer mit den flüssigen Spülwirkstoffen selbst in Kontakt kommt. Nach dem Einstecken einer neuen, mit flüssigen Spülwirkstoffen bzw. Reinigerwirkstoffen vollgefüllten Reiniger-Kartusche in den Aufnahmebehälter und Verschließen des schwenkbaren Klappenteils ist die Reiniger-Kartusche zudem vor mechanischen Beschädigungen oder sonstigen mechanischen Beanspruchungen weitgehend geschützt. Auf diese Weise ist die Funktionstüchtigkeit der Reiniger-Kartusche bis zum vollständigen Verbrauch der flüssigen Spülwirkstoffe stets sichergestellt.

Gemäß einer ersten zweckmäßigen Weiterbildung der Erfindung ist der Aufnahmebehälter vorzugsweise an oder in einer sich in Tiefenrichtung erstreckenden Seitenwand des Innenbehälters der Geschirrspülmaschine vorgesehen. Insbesondere ist der Aufnahmebehälter mit seinem Wannenteil derart in die Seitenwand integriert, dass das Klappenteil in seiner Schließendstellung weitgehend flächenbündig mit der übrigen Fläche dieser Seitenwand abschließt. Dadurch, dass der Aufnahmebehälter an oder in der Seitenwand der Geschirrspülmaschine angebracht ist, ist dieser für eine Bedienperson von außen durch die frontseitige Öffnung des Innenbehälters der Geschirrspülmaschine her frei zugänglich, was den Austausch einer alten, verbrauchten Reiniger-Kartusche gegen eine neue, volle Reiniger-Kartusche erleichtert.

Gemäß der Erfindung ist das Klappenteil am Wannenteil insbesondere derart schwenkbar angebracht, dass im geschlossenen Zustand des Klappenteils der Auslaufschlitz zwischen der Unterkante des Klappenteils und dem unteren Außenrandabschnitt des Wannenteils gebildet und freigegeben ist. Damit ist konstruktiv in besonders einfacher Weise ein Auslaufschlitz am Grund des Aufnahmebehälters gebildet.

Gemäß einer weiteren zweckmäßigen Weiterbildung der Erfindung ist der untere Außenrandabschnitt des Wannenteils, der dessen Boden bzw. Aufnahmekammergrund bildet, im hochkant eingebauten Zustand des Aufnahmebehälters schräg nach unten in Richtung auf den Boden des Innenbehälters der Geschirrspülmaschine zugeneigt. Durch diese Abschrägung bzw. Neigung des unteren Außenrandabschnitts des Wannenteils können die aus den verschiedenen Vorratskammern selektiv abgegebenen, flüssigen Spülwirkstoffe bzw. Reinigerkomponenten auf Grund ihrer Schwerkraft nach vorne zum Auslaufschlitz laufen und von dort nach unten abtropfen. Dadurch ist in vorteilhafter Weise sichergestellt, dass die gesamte Dosiermenge des jeweilig abgegebenen Spülwirkstoffs weitgehend vollständig in das Innere des Innenbehälters der Geschirrspülmaschine fließen, d.h. gelangen kann. Dies führt zum einen zu besseren Spülergebnissen, da die Dosiermenge des jeweilig zugemessenen Spülwirkstoffs auch tatsächlich in den Innenbehälter gelangt. Zum anderen wird dadurch weitgehend vermieden, dass Reste der Dosiermenge der jeweilig zugemessenen Reinigerkomponente im Aufnahmebehälter verbleiben und dort zu Verschmutzungen wie z.B. auf Grund von Aushärtungen oder Verklebungen führen.

Gemäß einer weiteren zweckmäßigen Weiterbildung der Erfindung ist die Schwenkachse des Klappenteils im Bereich des unteren Außenrandabschnitts des Wannenteils derart vorgesehen, dass das Klappenteil in seiner Öffnungsendposition eine Art Auflagetablett bzw. -tisch für die einzulegende Reiniger-Kartusche bildet. Dies erleichtert insbesondere die Handhabung beim Bestücken des Aufnahmebehälters mit einer neuen Reiniger-Kartusche, da diese auf dem Klappenteil aufgelegt werden kann und von diesem getragen bzw. gehalten wird. Dazu ist es insbesondere zweckmäßig, dass das Klappenteil in seiner Öffnungsendstellung arretiert bzw. positionsgesichert ist. Dies wird gemäß einer vorteilhaften Weiterbildung der Erfindung in einfacher Weise insbesondere dadurch erreicht, dass die Schwenkachse des Klappenteils derart im unteren bodennahen Bereich des Wannenteils angeordnet ist, dass in der Öffnungsendposition des Klappenteils dessen Unterkantenbereich an den Vorderkantenbereich des unteren Außenrandabschnitts des Wannenteils anschlägt, d.h. mit diesem eine Verschränkung bildet, und dadurch die Aufklappbewegung des Klappenteils begrenzt. Insbesondere ist das Klappenteil in seiner Öffnungsendposition im Wesentlichen horizontal oder schräg nach unten in Richtung Boden des Spülbehälters der Geschirrspülmaschine ausgerichtet, so dass es eine Art Auflagetisch für die Reiniger-Kartusche bildet.

Gemäß einer weiteren vorteilhaften Weiterbildung der Erfindung weist das Klappenteil innenseitig ein oder mehrere Halterungselemente auf, die der Lagesicherung der Reiniger-Kartusche dienen. Dadurch lässt sich die Reiniger-Kartusche auf besonders einfache Weise nach Schließen des Klappenteils in eine gewünschte, vorbestimmte Aktivierungsposition bringen, in der der Dosierungsmechanismus der einzelnen, separaten Vorratskammern der Reiniger-Kartusche freigeschaltet ist. In dieser Aktivierungsposition steht die Reiniger-Kartusche insbesondere hochkant, d.h. ihre Seitenwände verlaufen im Wesentlichen in vertikaler Richtung. In dieser Aktivierungsposition, in der die Kartusche weitgehend vollständig in das kastenförmige Wannenteil integriert ist bzw. eingebracht ist, liegen die Auslassöffnungen der Vorratskammern im Bereich der unteren Außenrandkante des Wannenteils. Die Vorratskammern der Reiniger-Kartusche sind dann insbesondere derart ausgerichtet, dass sich für ihre flüssigen Reinigerkomponenten unter Schwerkrafteinwirkung jeweils eine im Wesentlichen vertikale Ausström-Vorzugsrichtung einstellt.

Sonstige Weiterbildungen der Erfindung sind in den Unteransprüchen wiedergegeben.

Die Erfindung und ihre Weiterbildungen sowie deren Vorteile werden nachfolgend anhand von Zeichnungen näher erläutert:
Es zeigen:
- Fig. 1: schematisch in perspektivischer Darstellung eine Geschirrspülmaschine mit einem Ausführungsbeispiel eines erfindungsgemäß konstruierten Aufnahmebehälters für eine Reiniger-Kartusche,
- Fig. 2: in schematischer Darstellung als Einzelheit den Aufnahmebehälter von Figur 1 im geschlossenen Zustand, und
- Fig. 3: schematisch in Seitenansicht den Aufnahmebehälter der Figuren 1 und 2.

Elemente mit gleicher Funktion- und Wirkungsweise sind in den Figuren 1 mit 3 jeweils mit denselben Bezugszeichen versehen.

Figur 1 zeigt schematisch in perspektivischer Darstellung ein Ausführungsbeispiel einer Geschirrspülmaschine GS, die einen quaderförmigen Innenbehälter bzw. Spülbehälter GB aufweist. Dieser setzt sich aus vier Wandteilen, im Einzelnen den beiden vertikal verlaufenden Seitenwänden SW1, SW2 sowie dem weitgehend horizontal angeordneten Deckenteil DW sowie dem im Wesentlichen horizontal ausgerichteten Bodenteil BOT zusammen. Der Innenbehälter GB weist frontseitig eine rechteckförmige Öffnung auf, die durch eine Tür TU verschließbar ist. Die Tür TU ist dabei über eine Gelenkvorrichtung GE im Bereich des Bodenteils BOT an den beiden Seitenwänden SW1, SW2 schwenkbar angelenkt. Hier im Ausführungsbeispiel ist in der rechten Seitenwand SW1 ein rechteckförmiger Einschnitt bzw. eine Aussparung AS vorgesehen, in die das Wannenteil BW eines Aufnahmebehälters bzw. einer Aufnahmebox BO eingefügt, insbesondere eingepasst ist. In der Figur 1 ist der Aufnahmebehälter BO lediglich im Vormontagezustand, d.h. vor seinem Einbau in den Ausschnitt AS, als Einzelbauteil im zugeklappten Zustand dargestellt. Für ihn ist vorzugsweise ein Kunststoffmaterial verwendet. Das Wannenteil BW des Aufnahmebehälters BO ist dabei weitgehend flüssigkeits- und dampfdicht in den Ausschnitt AS integriert und bildet eine Teilfläche der Außenwand SW1. Der Aufnahmebehälter BO weist vorzugsweise eine flache quaderförmige Geometrieform auf. Die Außenkontur seines Wannenteils BW ist im Wesentlichen rechteckförmig und derart gewählt, dass sie an die Innenkontur des Aufnahmeausschnitts AS in der Seitenwand SW1 angepasst ist. Insbesondere ist die Dicke des Aufnahmebehälters BO derart gewählt, dass das vordere, dem Innenraum des Innenbehälters GB zugewandte Klappenteil BD des Aufnahmebehälters BO weitgehend flächenbündig mit der übrigen Wandfläche der Seitenwand SW1 abschließt, wenn der Aufnahmebehälter BO in den Durchbruch bzw. die Aussparung AS fertig eingebaut ist. Dies hat den Vorteil, dass der Aufnahmebehälter AB im eingebauten Zustand aus der Seitenwand SW1 keine in den Innenraum des Innenbehälters GB hervorstehende Teile aufweist, die das Raumangebot im Innenbehälter GB einschränken würden. Dadurch behalten sich drehende Sprüharme sowie sonstige bewegliche Teile im Innenbehälter GB der Geschirrspülmaschine GS ihre vollständige Bewegungsfreiheit. Auch sind Umkonstruktionen von Sprüharmen, Geschirrkörben und/oder sonstigen bewegten Bauteilen in vorteilhafter Weise vermieden.

Gegebenenfalls ist es bei ausreichendem Raumvolumen im Innenbehälter GB auch möglich, den Aufnahmebehälter BO als Zusatzbauteil auf die Seitenwand SW1 innenseitig aufzusetzen und die Aussparung AS wegzulassen. Dann steht der Aufnahmebehälter BO nach innen gegenüber der planen Innenseite der Seitenwand SW1 ab.

Alternativ kann an Stelle eines nach außen durchgehenden Ausschnitts AS in der Seitenwand SW1 auch eine nach außen angeformte Mulde vorgesehen sein, die den Aufnahmebehälter teilweise oder ganz aufnimmt. Diese Mulde weist zweckmäßigerweise eine quaderförmige, nach außen gewölbte Innengeometrieform auf, die der Außengeometrieform des quaderförmigen Aufnahmebehälters BO weitgehend entspricht.

Der Aufnahmebehälter BO setzt sich aus zwei Teilkomponenten zusammen: dem hochkant, d. h. vertikal ausgerichteten Wannenteil BW und dem daran klappbar bzw. schwenkbar angebrachten Klappenteil BD. Das Klappenteil BD ist im Bodenbereich des Wannenteils BW an einer Schwenkachse SA drehbeweglich aufgehängt. Die Schwenkachse SA ist hier im Ausführungsbeispiel vorzugsweise durch zwei Bolzen bzw. Stiftelemente gebildet, die im Bereich des Aufnahmekammergrundes des Aufnahmebehälters BO an dessen vertikalen verlaufenden Außenrandabschnitten angebracht, insbesondere angeformt sind und horizontal aufeinander zugewandt ins Innere des Aufnahmebehälters BO abstehen. Sie liegen vorzugsweise fluchtend einander gegenüber. Diese beiden Bolzenelemente greifen jeweils in eine zugeordnete, entsprechend geformte Nut bzw. in ein Sackloch in den im geschlossenen Zustand des Aufnahmebehälters im Wesentlichen vertikal verlaufenden Innenrändern des Klappendeckels derart ein, dass dieser drehbeweglich bezüglich der gedachten Fluchtlinie der beiden Lagerbolzen gelagert ist.

Die Schwenkachse SA des Klappenteils BD ist derart im unteren bodennahen Bereich des Wannenteils BW angeordnet, dass in der Schließendposition des Klappenteils zwischen dessen Unterkante und dem unteren Außenrandabschnitt bzw. dem Boden des Wannenteils BW ein Auslaufschlitz AR gebildet ist. Figur 2 zeigt den Aufnahmebehälter BO in schematischer Darstellung als Einzelheit im geschlossenen Zustand. Der Auslaufschlitz AR erstreckt sich im Wesentlichen über die gesamte lichte Breite des Wannenteils BW. Er verläuft im Wesentlichen in Tiefenrichtung des Spülbehälters IB und ist im Wesentlichen geradlinig ausgebildet. Seine Schlitzhöhe ist zweckmäßigerweise derart gewählt, dass ein ausgesprühter Wasserstrahl mindestens eines Sprüharms oder einer sonstigen Sprühvorrichtung im Innenbehälter GB der Geschirrspülmaschine GS durch den Längsschlitz AR hindurch in das Innere des Aufnahmebehälters BO eindringen kann und dabei insbesondere den Auslaufschlitz AR ausspritzen und reinigen kann. Im Inneren des Aufnahmebehälters BO ist eine Reiniger-Kartusche KD untergebracht, die eine Vielzahl von Vorratskammern mit flüssigen Spülwirkstoffen bzw. Reinigerkomponenten aufweist. Mit Hilfe einer Aktuatoreinrichtung, die an der Reiniger-Kartusche selbst, im Inneren des Aufnahmebehälters BO, und/oder an der außenseitigen Rückwand des Aufnahmebehälters vorgesehen sein kann, lassen sich definierte Dosiermengen von flüssigen Spülwirkstoffen aus den Vorratskammern selektiv, d.h. separat bzw. unabhängig voneinander entnehmen. Durch den Auslaufschlitz AR im Bodenbereich des Wannenteils ist nun sichergestellt, dass der jeweilig ausgegebene flüssige Spülwirkstoff aus dem Aufnahmebehälter BO heraustropfen oder herausfließen kann und sich mit der Spülflotte im Sumpf der Bodenwanne des Innenbehälters GB vermischen bzw. vermengen kann. Durch den Auslaufschlitz AR ist es insbesondere möglich, dass ein Wasserstrahl, der durch mindestens eine Sprühvorrichtung wie z. B. einen sich drehenden Sprüharm ausgestoßen wird, das jeweilig von der Reiniger-Kartusche ausgegebene Reinigermittel aus dem Inneren des Aufnahmebehälters auswaschen und weitgehend vollständig beseitigen kann. Dadurch ist weitgehend vermieden, dass Reste an flüssigem Spülwirkstoff im Inneren des Aufnahmebehälters BO und/oder im Auslaufschlitz verbleiben und dort z.B. durch Aushärtung verkleben können.

Zusammenfassend betrachtet ermöglicht also der Auslaufschlitz bzw. die Auslaufrille AR, dass die jeweilig abgegebene Spülwirkstoffkomponente weitgehend restefrei aus dem Aufnahmebehälter BO austreten kann und weitgehend vollständig hinsichtlich ihrer abgegebenen Dosiermenge in die Spülflotte eingebracht werden kann. Auf diese Weise ist eine fein dosierte Zumessung der jeweiligen flüssigen Spülkomponente bzw. Reinigerkomponente in den Innenraum GB ermöglicht. Außerdem wird dadurch sichergestellt, dass nach Beendigung des jeweiligen Spülvorgangs die jeweilige Reiniger-Kartusche im Aufnahmebehälter sauber gewaschen ist. Sie kann von einer Bedienperson nach Beendigung des Spülprogramms im Austauschfall somit weitgehend schmutzfrei von Spülwirkstoffen entnommen werden. Durch den Auslaufschlitz ist zudem auch weitgehend sichergestellt, dass die Reiniger-Kartusche während des Trocknungsschrittes des jeweiligen Spülprogramms ebenfalls getrocknet werden kann.

Das Klappenteil BD weist im Mittenbereich seiner Oberkante ein Schnappelement VE als Verschluss auf, das innenseitig mit dem Außenrand des Wannenteils BW federelastisch verspannt, insbesondere verhakt. Durch Zurückbewegen des federelastischen Schnappelements VE in eine Öffnungsstellung kann das Klappenteil ins Innere des Innenbehälters GB geschwenkt bzw. aufgeklappt werden. Die Schwenkachse SA des Klappenteils BD ist dabei derart im unteren bodennahen Bereich des Wannenteils BW angeordnet, dass in der Öffnungsendposition des Klappenteils zwischen dessen Hinterkante und der Vorderkante des unteren Außenrandabschnitts des Wannenteils BW eine Auflagezone zur Begrenzung der Aufklappbewegung des Klappenteils BD gebildet ist. Das Klappenteil BD fungiert dann als eine Auflagetisch für die Reiniger-Kartusche, was deren Entnahme sowie die Zuführung einer neuen, voll befüllten Reiniger-Kartusche erleichtert. Insbesondere ist es zweckmäßig, das Klappenteil BD derart im Bodenbereich des Wannenteils BW schwenkbar anzubringen, dass es in seiner Öffnungsendposition weitgehend waagrecht ausgerichtet ist, d.h. im Wesentlichen senkrecht gegenüber der Seitenwand SW1 nach innen in den Innenraum des Innenbehälters GB absteht.

Das Klappenteil BD weist entlang seiner Unterkante sowie entlang seinen beiden vertikal verlaufenden Seitenkanten einen nach innen, im Wesentlichen senkrecht zur Innenfläche des Klappenteils BD abstehenden Innenrand DR auf. Im geschlossenen Zustand des Aufnahmebehälters BO greift dieser Innenrand DR des Klappenteils BD in den vom Außenrand AR des Wannenteils BW umgrenzten Raum ein. Insbesondere weist das Klappenteil einen Innenrand an seiner Oberkante und seinen beiden Längsseitenrändern auf, der in der Schließendposition des Klappenteils in eine dazu korrespondierend umlaufende Nut im Wannenteil eingreift. Diese Nut ist in den Figuren 1 mit 3 der zeichnerischen Übersichtlichkeit halber weggelassen werden.

Der untere Außenrand bzw. der Boden BS des hochkant angebrachten Wannenteils BW verläuft vorzugsweise schräg nach unten in Richtung auf den Boden BOT des Innenbehälters GB zu. Dies ist in der Seitenansicht des Aufnahmebehälters von Figur 3 schematisch veranschaulicht. Der untere Außenrand BS des Wannenteils BW ist gegenüber dessen Rückwand RW um mehr als 90° nach unten geneigt. Dadurch kann der jeweilig ausgegebene flüssige Spülwirkstoff auf Grund seines Eigengewichts nach vorne zum Auslaufschlitz AR vorlaufen und dort nach unten auf den Boden BOT des Innenbehälters GB von alleine abtropfen. Selbst dann, wenn kein Wasserstrahl durch den Auslaufschlitz AR in das Innere des Aufnahmebehälters BO eindringen kann, kann somit die Dosiermenge des jeweilig ausgegebenen flüssigen Spülwirkstoffs von alleine aufgrund seines Eigengewichts nach vorne zur vorderseitigen Öffnung des Auslaufschlitzes AR gleiten und von dort ins Innere des Innenbehälters GB abtropfen. Die Schwenkachse SA für das Klappenteil BD ist vorzugsweise im bodennahen Bereich des Wannenteils BW angeordnet. Sie weist senkrecht zum schräg gestellten Boden BS des Wannenteils BW einen vorgegebenen Höhenabstand HA derart auf, dass ein Spaltfreiraum zwischen der Schwenk- bzw. Drehachse SA und der Innenseite des Bodens BS zum Ausleiten der jeweilig abgegebenen flüssigen Reinigungskomponente bereitgestellt ist. Die Schwenkachse SA des Klappenteils BD ist dabei im Bereich des unteren Außenrandabschnitts des Wannenteils BW derart angebracht, dass das Klappenteil BD in seine Öffnungsendposition mit dem unteren Außenrandabschnitt BS weitgehend fluchtet.

Diese Öffnungsendposition ist in der Figur 3 strichpunktiert eingezeichnet und mit dem Bezugszeichen BD* gekennzeichnet. Dabei ist in dieser Öffnungsendposition zwischen der Hinterkante des Klappenteils BD* und der Vorderkante des unteren Außenrandabschnitts BS des Wannenteils BW eine Auflagezone bzw. Verschränkungszone gebildet, durch die die Aufklappbewegung des Klappenteils begrenzt wird. Dies wird dadurch bewirkt, dass die Schwenkachse SA gegenüber der Unterkante UK des Klappenteils BD nach oben um einen vorgebbaren Querabstand zurückversetzt ist, und es deshalb in der Öffnungsendpositon zu einer anteiligen Überlappung bzw. Verschränkung einer außenseitigen Randzone im Bereich der Unterkante UK des Klappenteils und einer innenseitigen Randzone des unteren Außenrandabschnitts des Wannenteils BW kommt. Deshalb kann das Klappenteil in dieser Öffnungsendposition nun als Auflagetisch für die Reiniger-Kartusche dienen, der gegenüber Auflagedruck von oben arretiert ist. Vorzugsweise weist das Klappenteil BD dazu ein oder mehrere Haltevorrichtungen FK, insbesondere Führungskulissen, auf, mit der sich die jeweilige Reiniger-Kartusche KD auf ihr mit einer gewünschten Lage positionieren lässt. In der Figur 3 sind die Kartusche KD sowie die Haltevorrichtung FK lediglich strichpunktiert sowie schematisch angedeutet.

Dadurch, dass das Klappenteil innenseitig ein oder mehrere Halterungselemente aufweist, die der Lagesicherung der Reiniger-Kartusche dienen, lässt sich die Reiniger-Kartusche auf besonders einfache Weise nach Schließen des Klappenteils in eine gewünschte, vorbestimmte Aktivierungsposition bringen, in der der Dosierungsmechanismus der einzelnen, separaten Vorratskammern der Reiniger-Kartusche freigeschaltet ist. In dieser Aktivierungsposition steht die Reiniger-Kartusche insbesondere hochkant, d.h. ihre Seitenwände verlaufen im Wesentlichen in vertikaler Richtung. In dieser Aktivierungsposition, in der die Kartusche weitgehend vollständig in das kastenförmige Wannenteil integriert ist bzw. eingebracht ist, liegen die Auslassöffnungen der Vorratskammern im Bereich der unteren Außenrandkante des Wannenteils. Die Vorratskammern der Reiniger-Kartusche sind dann insbesondere derart ausgerichtet, dass sich für die flüssigen Reinigerkomponenten jeweils eine im Wesentlichen vertikale Ausström-Vorzugsrichtung einstellt.

## Patentansprüche

1. Aufnahmebehälter (BO) für eine Geschirrspülmaschine (GS) mit einem Wannenteil (BW) und einem schwenkbaren Klappenteil (BD) zur Aufnahme einer Reiniger-Kartusche (KD), die eine Vielzahl von Vorratskammern für flüssige Spülwirkstoffe aufweist, **gekennzeichnet durch** einen Auslaufschlitz (AR) im Bodenbereich des Wannenteils (BW) zum Auslaufenlassen der flüssigen Spülwirkstoffe nach deren Zudosierung aus den Vorratskammern der Reiniger-Kartusche (KD), wobei der Auslaufschlitz (AR) zwischen einer Unterkante (UK) des Klappenteils (BD) und einem unteren Außenrandabschnitt (BS) des Wannenteils (BW) vorgesehen ist.

2. Aufnahmebehälter nach Anspruch 1, **dadurch gekennzeichnet, dass** am Wannenteil (BW) das Klappenteil (BD) derart schwenkbar angebracht ist, dass der Auslaufschlitz (AR) im geschlossenen Zustand des Klappenteils (BD) weitgehend frei gegeben ist.

3. Aufnahmebehälter nach einem der vorhergehenden Ansprüche, **dadurch gekennzeichnet, dass** sich der Auslaufschlitz (AR) im Wesentlichen über die lichte Innenbreite des Wannenteils (BW) erstreckt.

4. Aufnahmebehälter nach einem der vorhergehenden Ansprüche, **dadurch gekennzeichnet, dass** die Schlitzhöhe des Auslaufschlitzes (AR) derart gewählt ist, dass der Sprühstrahl mindestens eines Sprüharms und/oder einer sonstigen Sprühvorrichtung im Innenbehälter (GB) der Geschirrspülmaschine (GS) in das Innere des Aufnahmebehälters (BO) trifft.

5. Aufnahmebehälter nach Anspruch 4, **dadurch gekennzeichnet, dass** der Auslaufschlitz (AR) eine Schlitzhöhe zwischen 0,5 und 10 mm, insbesondere zwischen 1 und 5 mm aufweist.

6. Aufnahmebehälter nach einem der vorhergehenden Ansprüche, **dadurch gekennzeichnet, dass** in den beiden seitlichen Seitenwangen des Klappenteils (BD) jeweils eine Führungskulisse (FK) zur seitlichen Führung, Halterung und Aktivierung der jeweilig eingelegten Reiniger-Kartusche (KD) vorgesehen ist.

7. Aufnahmebehälter nach einem der vorhergehenden Ansprüche, **dadurch gekennzeichnet, dass** die Schwenkachse (SA) des Klappenteils (BD) im Bereich des unteren Außenrandabschnitts (BS) des Wannenteils (BW) derart vorgesehen ist, dass das Klappenteil (BD*) in seiner Öffnungsendposition mit dem unteren Außenrandabschnitt (BS) des Wannenteils (BW) weitgehend fluchtet.

8. Aufnahmebehälter nach einem der vorhergehenden Ansprüche, **dadurch gekennzeichnet, dass** die Schwenkachse (SA) des Klappenteils (BD) derart im unteren, bodennahen Bereich des Wannenteils (BW) angeordnet ist, dass in der Öffnungsendposition des Klappenteils (BD*) zwischen einer außenseitigen Randzone entlang dessen Unterkante (UK) und der Vorderkante (VK) des unteren Außenrandabschnitts (BS) des Wannenteils (BW) eine Auflagezone zur Begrenzung der Aufklappbewegung des Klappenteils gebildet ist.

9. Aufnahmebehälter nach einem der vorhergehenden Ansprüche, **dadurch gekennzeichnet, dass** das Klappenteil (BD) mittels zweier Bolzenelemente an der Innenseite der Seitenwangen des Außenrands (BS) des Wannenteils (BW) schwenkbar angebracht ist.

10. Aufnahmebehälter nach einem der vorhergehenden Ansprüche, **dadurch gekennzeichnet, dass** im Bereich der Oberkante des Klappenteils (BD) ein Schnappelement (VE) vorgesehen ist, das der Verrastung des Klappenteils (BD) in seiner Schließendposition mit dem oberen Außenrandabschnitt des Wannenteils (BW) dient.

11. Aufnahmebehälter nach einem der vorhergehenden Ansprüche, **dadurch gekennzeichnet, dass** das Wannenteil (BW) im Wesentlichen als flach quaderförmiger Kasten ausgebildet ist, der einen ringsum laufenden, in Richtung Klappenteil (BD) abstehenden Außenrand (AR) aufweist.

12. Aufnahmebehälter nach einem der vorhergehenden Ansprüche, **dadurch gekennzeichnet, dass** das Klappenteil (BD) als flach quaderförmiger Kasten ausgebildet ist, der bis auf seine Unterkante einen gegenüber seiner Ablagefläche in Richtung Wannenteil (BW) abstehenden Innenrand aufweist.

13. Aufnahmebehälter nach einem der vorhergehenden Ansprüche, **dadurch gekennzeichnet, dass** das Klappenteil (BD) einen Innenrand (DR) an seiner Oberkante und seinen beiden Längsseitenrändern aufweist, der in der Schließendposition des Klappenteils (BD) in eine zum Innenrand korrespondierend umlaufende Nut im Wannenteil (BW) eingreift.

14. Aufnahmebehälter nach einem der Ansprüche 12 oder 13, **dadurch gekennzeichnet, dass** der Innenrand (DR) des Klappenteils (BD) in dessen Schließendposition im Inneren des Wannenteils (BW) weitgehend versenkt untergebracht ist und von dessen Außenrand (AR) außen umgeben ist.

15. Aufnahmebehälter nach einem der vorhergehenden Ansprüche, **dadurch gekennzeichnet, dass** das Klappenteil (BD) in seiner oberen Teilhälfte eine Längsrippe (RI) als Greifhilfe aufweist, die in Längsrichtung des Wannenteils (BW) verläuft und in den Innenraum des Innenbehälters (GB) der Geschirrspülmaschine (GS) absteht.

16. Aufnahmebehälter nach einem der vorhergehenden Ansprüche, **dadurch gekennzeichnet, dass** das Klappenteil (BD*) in seiner Öffnungsendposition derart am Wannenteil (BW) schwenkbar gelagert ist, dass es für eine einzulegende Reiniger-Kartusche (KD) einen Auflagetisch bereitstellt.

17. Aufnahmebehälter nach einem der vorhergehenden Ansprüche, **dadurch gekennzeichnet, dass** der untere Außenrandabschnitt (AR) des Wannenteils (BW) in dessen Einbauposition in der Geschirrspülmaschine (GS) bezüglich der vertikal verlaufenden Rückwand (RW) des Wannenteils (BW) schräg nach unten in Richtung Unterboden (BOT) des Innenbehälters (GB) der Geschirrspülmaschine (GS) zu verläuft.

18. Aufnahmebehälter nach einem der vorhergehenden Ansprüche, **dadurch gekennzeichnet, dass** das Wannenteil (BW) in seinem Einbauzustand in einer Seitenwand (SW1) der Geschirrspülmaschine (GS) im Wesentlichen vertikal ausgerichtet ist.

19. Geschirrspülmaschine (GS) mit mindestens einem Aufnahmebehälter (BO) nach einem der vorhergehenden Ansprüche.

20. Geschirrspülmaschine nach Anspruch 19, **dadurch gekennzeichnet, dass** der Aufnahmebehälter (BO) in einer Nische (AS) oder auf der Innenfläche einer Seitenwand oder Rückwand des Spülbehälters (GB) angeordnet ist.

21. Geschirrspülmaschine nach Anspruch 19 oder Anspruch 20, **dadurch gekennzeichnet, dass** der Aufnahmebehälter (BO) im Wesentlichen senkrecht stehend derart angeordnet ist, dass sein Klappenteil (BD) bezüglich einer Schwenkachse (SA) schwenkbar gelagert ist, die im Wesentlichen in einer horizontalen Lageebene verläuft.

## Claims

1. Receiving container (BO) for a dishwasher (GS), having a dish unit (BW) and a swivelled flap unit (BD) for receiving a cleaner cartridge (KD), said cleaner cartridge having a plurality of reservoirs for liquid cleaning agents, **characterised by** an outlet slot (AR) in the bottom area of the dish unit (BW) for allowing the liquid cleaning agents to be discharged once they have been metered from the reservoirs of the cleaner cartridge (KD), wherein the outlet slot (AR) is provided between a lower edge (UK) of the flap unit (BD) and a lower outer edge section (BS) of the dish unit (BW).

2. Receiving container according to claim 1, **characterised in that** the flap unit (BD) is arranged in a swivelled manner on the dish unit (BW) in such a way that the outlet slot (AR) in the closed state of the flap unit (BD) is to a large extent open.

3. Receiving container according to one of the preceding claims, **characterised in that** the outlet slot (AR) extends in essence over the clear inner width of the dish unit (BW).

4. Receiving container according to one of the preceding claims, **characterised in that** the slot height of the outlet slot (AR) is selected in such a way that the spray jet of at least one spray arm and/or another spraying device in the internal container (GB) of the dishwasher (GS) hits on the inside of the receiving container (BO).

5. Receiving container according to claim 4, **characterised in that** the outlet slot (AR) has a slot height between 0.5 and 10 mm, in particular between 1 and 5 mm.

6. Receiving container according to one of the preceding claims, **characterised in that** in the two lateral side walls of the flap unit (BD), in each case a guiding link (FK) is provided for the lateral guiding, mounting and activation of the inserted cleaner cartridge (KD) in each case.

7. Receiving container according to one of the preceding claims, **characterised in that** the swivel axis (SA) of the flap unit (BD) in the area of the lower outer edge section (BS) of the dish unit (BW) is provided in such a way that the flap unit (BD*) in its opening end position to a large extent lies flush with the lower outer edge section (BS) of the dish unit (BW).

8. Receiving container according to one of the preceding claims, **characterised in that** the swivel axis (SA) of the flap unit (BD) is arranged in such a way in the lower area close to the bottom of the dish unit (BW) that in the opening end position of the flap unit (BD*) between a boundary area on the outside along the lower edge (UK) thereof and the front edge (VK) of the lower outer edge section (BS) of the dish unit (BW), a support zone is formed to limit the movement of the swinging open of the flap unit.

9. Receiving container according to one of the preceding claims, **characterised in that** the flap unit (BD) is fitted in a swivelled manner by means of two bolt elements on the inside of the inner side of the side walls of the outer edge (BS) of the dish unit (BW).

10. Receiving container according to one of the preceding claims, **characterised in that** a fastener (VE) is provided in the area of the top edge of the flap unit (BD) that serves to latch the flap unit (BD) in its closing end position with the top outer edge section of the dish unit (BW).

11. Receiving container according to one of the preceding claims, **characterised in that** the dish unit (BW) is in essence embodied as a flat square box, which has an outer edge (AR) all around protruding in the direction of the flap unit (BD).

12. Receiving container according to one of the preceding claims, **characterised in that** the flap unit (BD) is embodied as a flat square box which has, except for its lower edge, an inner edge that protrudes in the direction of the dish unit (BW) opposite its support area.

13. Receiving container according to one of the preceding claims, **characterised in that** the flap unit (BD) has an inner edge (DR) at its top edge and its two longitudinal side edges, which engages in a groove corresponding to the inner edge in the dish unit (BW) in the closing end position of the flap unit (BD).

14. Receiving container according to one of the claims 12 or 13, **characterised in that** the inner edge (DR) of the flap unit (BD), in the closing end position thereof, is to a large extent fitted in a sunken manner on the inside of the dish unit (BW) and is surrounded by its outer edge (AR) on the outside.

15. Receiving container according to one of the preceding claims, **characterised in that** the flap unit (BD) has in its upper partial half, a longitudinal rib (RI) as a gripping aid, which runs in the longitudinal direction of the dish unit (BW) and protrudes into the inner space of the internal container (GB) of the dishwasher (GS).

16. Receiving container according to one of the preceding claims, **characterised in that** the flap unit (BD*) in its opening end position is mounted in a swivelled manner in such a way on the dish unit (BW) that it forms a support table for a cleaner cartridge (KD) to be inserted.

17. Receiving container according to one of the preceding claims, **characterised in that** the lower outer edge section (AR) of the dish unit (BW) in its mounting position in the dishwasher (GS) with reference to the vertical rear wall (RW) of the dish unit (BW) slopes downwards in the direction of the bottom (BOT) of the internal container (GB) of the dishwasher (GS).

18. Receiving container according to one of the preceding claims, **characterised in that** the dish unit (BW) is in essence aligned in a vertical manner in its mounting state in a side wall (SW1) of the dishwasher (GS).

19. Dishwasher (GS) with at least one receiving container (BO) as claimed in one of the preceding claims.

20. Dishwasher according to claim 19, **characterised in that** the receiving container (BO) is arranged in a recess (AS) or on the inner surface of a side wall or a rear wall of the rinsing container (GB).

21. Dishwasher according to claim 19 or claim 20, **characterised in that** the receiving container (BO) is in essence arranged vertically in such a way that its flap unit (BD) with reference to a swivel axis (SA) is mounted in a swivelled manner, which in essence runs in a horizontal plane.

## Revendications

1. Réceptacle (BO) pour un lave-vaisselle (GS) avec une partie de carter (BW) et une partie rabattable pivotante (BD) pour l'accueil d'une cartouche de nettoyant (KD), qui présente une pluralité de chambres de stockage pour des agents de lavage fluides, **caractérisé par** une fente d'écoulement (AR) dans le fond de la partie de carter (BW) pour permettre l'écoulement des agents de lavage fluides après leur dosage au départ des chambres de stockage de la cartouche de nettoyant (KD), dans lequel la fente d'écoulement (AR) est prévue entre un bord inférieur (UK) de la partie rabattable (BD) et une section de bord extérieur inférieure (BS) de la partie de carter (BW).

2. Réceptacle selon la revendication 1, **caractérisé en ce que** la partie rabattable (BD) est apposée de telle sorte de façon pivotante sur la partie de carter (BW) que la fente d'écoulement (AR) est largement libérée à l'état fermé de la partie rabattable (BD).

3. Réceptacle selon l'une des revendications précédentes, **caractérisé en ce que** la fente d'écoulement (AR) s'étend essentiellement sur la largeur intérieure libre de la partie de carter (BW).

4. Réceptacle selon l'une des revendications précédentes, **caractérisé en ce que** la hauteur de fente de la fente d'écoulement (AR) est sélectionnée de sorte que le jet de pulvérisation d'au moins un bras de pulvérisation et/ou d'un autre dispositif de pulvérisation dans le contenant intérieur (GB) du lave-vaisselle (GS) pénètre à l'intérieur du réceptacle (BO).

5. Réceptacle selon la revendication 4, **caractérisé en ce que** la fente d'écoulement (AR) présente une hauteur de fente entre 0,5 et 10 mm, en particulier entre 1 et 5 mm.

6. Réceptacle selon l'une des revendications précédentes, **caractérisé en ce qu'**une coulisse de guidage (FK) pour le guidage latéral, le maintien et l'activation de la cartouche de nettoyant (KD) respectivement installée est prévue dans les deux joues latérales de la partie rabattable (BD).

7. Réceptacle selon l'une des revendications précédentes, **caractérisé en ce que** l'axe de pivotement (SA) de la partie rabattable (BD) est prévu de telle façon dans la zone de la section de bord extérieur inférieure (BS) de la partie de carter (BW) que la partie rabattable (BD*) est, en sa position d'ouverture finale, largement alignée avec la section de bord extérieur inférieure (BS) de la partie de carter (BW).

8. Réceptacle selon l'une des revendications précédentes, **caractérisé en ce que** l'axe de pivotement (SA) de la partie rabattable (BD) est disposé de telle façon dans la zone inférieure proche du fond de la partie de carter (BW) qu'en position d'ouverture finale de la partie rabattable (BD*), une zone d'appui pour la limitation du mouvement d'ouverture de la partie rabattable est constituée entre une zone de bord extérieur le long de son bord inférieur (UK) et le bord avant (VK) de la section de bord extérieur inférieure (BS) de la partie de carter (BW).

9. Réceptacle selon l'une des revendications précédentes, **caractérisé en ce que** la partie rabattable (BD) est apposée de façon pivotante au moyen de deux éléments formant goujon sur le côté intérieur des joues latérales du bord extérieur (BS) de la partie de carter (BW).

10. Réceptacle selon l'une des revendications précédentes, **caractérisé en ce qu'**un élément d'encliquetage (VE) est prévu dans la zone du bord supérieur de la partie rabattable (BD), lequel élément sert à l'encliquetage de la partie rabattable (BD), dans sa position de fermeture finale, avec la section de bord extérieur supérieure de la partie de carter (BW).

11. Réceptacle selon l'une des revendications précédentes, **caractérisé en ce que** la partie de carter (BW) est essentiellement exécutée sous la forme d'un coffre parallélépipédique plan, qui présente un bord extérieur (AR) s'étendant sur tout le pourtour et éloigné en direction de la partie rabattable (BD).

12. Réceptacle selon l'une des revendications précédentes, **caractérisé en ce que** la partie rabattable (BD) est exécutée sous la forme d'un coffre parallélépipédique plan, qui présente hormis sur son bord inférieur un bord intérieur éloigné par rapport à sa surface de dépose, en direction de la partie de carter (BW).

13. Réceptacle selon l'une des revendications précédentes, **caractérisé en ce que** la partie rabattable (BD) présente sur son bord supérieur et ses deux bords latéraux longitudinaux un bord intérieur (DR) qui, en position de fermeture finale de la partie rabattable (BD), s'intègre dans une rainure périphérique dans la partie de carter (BW) correspondant au bord intérieur.

14. Réceptacle selon l'une des revendications 12 ou 13, **caractérisé en ce que** le bord intérieur (DR) de la partie rabattable (BD) est, dans sa position de fermeture finale, logé de façon largement immergée à l'intérieur de la partie de carter (BW) et est entouré à l'extérieur par son bord extérieur (AR).

15. Réceptacle selon l'une des revendications précédentes, **caractérisé en ce que** la partie rabattable (BD) présente, dans sa moitié supérieure, une nervure longitudinale (RI) faisant office d'aide à la préhension, s'étendant dans le sens longitudinal de la partie de carter (BW) et éloigné dans l'espace intérieur du contenant intérieur (GB) du lave-vaisselle (GS).

16. Réceptacle selon l'une des revendications précédentes, **caractérisé en ce que** la partie rabattable (BD*) est, dans sa position d'ouverture finale, logée de façon pivotante sur la partie de carter (BW) de telle sorte qu'elle met à disposition une table de support pour une cartouche de nettoyant (KD) à insérer.

17. Réceptacle selon l'une des revendications précédentes, **caractérisé en ce que** la section de bord extérieur inférieure (AR) de la partie de carter (BW) s'étend, dans sa position de montage dans le lave-vaisselle (GS), par rapport à la paroi arrière (RW) de la partie de carter (BW) s'étendant à la verticale, en biais vers le bas en direction du sous-plancher (BOT) du contenant intérieur (GB) du lave-vaisselle (GS).

18. Réceptacle selon l'une des revendications précédentes, **caractérisé en ce que** la partie de carter (BW) est essentiellement orientée à la verticale dans son état de montage dans une paroi latérale (SW1) du lave-vaisselle (GS).

19. Lave-vaisselle (GS) avec au moins un réceptacle (BO) selon l'une des revendications précédentes.

20. Lave-vaisselle selon la revendication 19, **caractérisé en ce que** le réceptacle (BO) est disposé dans une niche (AS) ou sur la surface intérieure d'une paroi latérale ou de la paroi arrière de la cuve de lavage (GB).

21. Lave-vaisselle selon la revendication 19 ou la revendication 20, **caractérisé en ce que** le réceptacle (BO) est essentiellement disposé debout à la verticale, de sorte que sa partie rabattable (BD) soit logée de façon pivotante par rapport à un axe de pivotement (SA) s'étendant essentiellement dans un plan horizontal.
